# EUROPÄISCHE PATENTSCHRIFT

(11) **EP 3 097 837 B1**
(45) Veröffentlichungstag und Bekanntmachung des Hinweises auf die Patenterteilung: **31.01.2018**
(21) Anmeldenummer: 16169120.9
(22) Anmeldetag: 11.05.2016
(51) Int. Cl.: A47L 11/292, A47L 11/18

(54) **REINIGUNGSGERÄT MIT EINER REINIGUNGSWALZE**
CLEANING DEVICE WITH A CLEANING ROLLER
APPAREIL DE NETTOYAGE AVEC UN ROULEAU DE NETTOYAGE

(30) Priorität: 29.05.2015 DE 102015108534
(43) Veröffentlichungstag der Anmeldung: 30.11.2016
(73) Patentinhaber: Vorwerk & Co. Interholding GmbH, 42275 Wuppertal (DE)
(72) Erfinder: HAHN, Pia, 58332 Schwelm (DE); MUDRACK, Jan, 52062 Aachen (DE)
(74) Vertreter: Müller, Enno

(56) Entgegenhaltungen:
- DE-A1-102008 018 511
- DE-B3- 10 229 611

## Beschreibung

### Gebiet der Technik

Die Erfindung betrifft ein Reinigungsgerät, insbesondere ein Boden- oder Überbodenreinigungsgerät, mit einer um eine Drehachse rotierbaren Reinigungswalze, einem die Reinigungswalze antreibenden Motor und einem zwischen der Reinigungswalze und dem Motor angeordneten Gerätegetriebe.

### Stand der Technik

Reinigungsgeräte der vorgenannten Art sind im Stand der Technik hinreichend bekannt. Diese sind beispielsweise als Feuchtwischgeräte ausgebildet, deren Reinigungswalze einen Flüssigkeit aufnehmenden Walzenbelag aufweist.

Die Druckschrift DE 102 29 611 B3 offenbart beispielsweise ein Reinigungsgerät mit einer befeuchteten Reinigungswalze, welche während eines Reinigungsvorgangs Schmutz von einer zu reinigenden Fläche aufnimmt. Anschließend wird die Reinigungswalze während eines Regenerationsprozesses mit einer gegenüber dem Reinigungsvorgang erhöhten Drehzahl rotiert, so dass die verschmutzte Flüssigkeit aus der Reinigungswalze ausgetrieben wird.

Für das Abschleudern des Schmutzwassers von der Reinigungswalze kann die Drehzahl der Reinigungswalze einstellbar sein. Dazu ist üblicherweise ein umschaltbares Gerätegetriebe erforderlich, welches die Drehzahl der Reinigungswalze während des Reinigungsvorgangs bzw. des Regenerationsvorgangs ändert.

Nachteilig sind dabei der relativ hohe Platzbedarf und das Gewicht des Getriebes, welche auch die Größe und das Gewicht des Reinigungsgerätes negativ beeinflussen.

Aus der DE 102008018511 A1 ist ein Reinigungsgerät bekannt, bei welchem die Reinigungsbürsten entweder selbst nicht angetrieben sind oder aber zur Regeneration ohne antriebsmäßige Zuhilfenahme der Basisstation angetrieben werden. Soweit die Reinigungswalzen mit Hilfe der Basisstation zur Regeneration angetrieben werden, werden hierzu die in der Basisstation vorgesehenen Elektromotoren genutzt. Diese Elektromotoren wirken dann unmittelbar über die Antriebszahnräder mit den Abtriebszahnrädern der Reinigungsbürsten zusammen.

Aus der DE 10229611 B3 ist ein Reinigungsgerät bekannt mit einer drehantreibbaren Bürste. Die Bürste kann zum Austrieb von Reinigungsflüssigkeit mit dem Elektromotor drehangetrieben werden.

### Zusammenfassung der Erfindung

Ausgehend insbesondere von einem Stand der Technik gemäß der DE 102008018511 A1 ist es Aufgabe der Erfindung, ein Reinigungsgerät zu schaffen, welches unterschiedliche Drehzahlen der Rotationswalze während des Reinigungsvorganges und des Regenerationsvorganges erlaubt und dennoch ohne wesentliche Vergrößerung des Bauraumes und/ oder Gewichtes auskommt.

Diese Aufgabe ist beim Gegenstand des Anspruches 1 gelöst, wobei darauf abgestellt ist, dass das Reinigungsgerät weiter eine Geräteschnittstelle zur kraftübertragenden Verbindung der Reinigungswalze mit dem Motor aufweist, wobei die Geräteschnittstelle ein erstes Geräteschnittstellenelement, insbesondere ein Zahnrad, und ein zweites Geräteschnittstellenelement, insbesondere in Zahnrad, aufweist.

Das Reinigungsgerät im Sinne der Erfindung kann sowohl ein Bodenreinigungsgerät zur Reinigung von Fußböden, als auch ein Überbodenreinigungsgerät zur Reinigung von höher gelegenen Flächen, wie beispielsweise Regalböden, Kanten, Fensterbänken, Fensterscheiben und dergleichen sein.

Das erste Geräteschnittstellenelement kann beispielsweise ein Zahnrad des Motors oder auch ein Getriebeelement eines zu dem Motor separaten Getriebes sein. Das zweite Geräteschnittstellenelement ist vorteilhaft ebenfalls ein Zahnrad. Grundsätzlich sind jedoch auch andere Arten von Geräteschnittstellenelementen möglich, die keine Zahnräder sind. Über die Geräteschnittstelle des Reinigungsgerätes erfolgt eine Kraftübertragung von dem Motor bzw. Gerätegetriebe des Reinigungsgerätes auf beispielsweise ein erstes Basisschnittstellenelement der Basisstation, und eine Kraftübertragung von einem zweiten Basisschnittstellenelement des Basisstationsgetriebes auf das zweite Geräteschnittstellenelement bzw. die Reinigungswalze des Reinigungsgerätes. Mittels des externen Getriebes wird die Drehzahl der Reinigungswalze so erhöht, dass Schmutz optimal von der Reinigungswalze abgeschleudert werden kann.

Gemäß der Erfindung ist das Reinigungsgerät zur Interaktion mit einem externen Getriebe, beispielsweise einem Getriebe einer Basisstation, ausgebildet, wobei das Getriebe der Basisstation so mit dem Motor und der Reinigungswalze des Reinigungsgerätes koppelbar ist, dass der Antrieb der Reinigungswalze während eines Reinigungsvorgangs wie üblich mittels des Gerätegetriebes erfolgt und während eines Regenerationsvorgangs wie üblich mittels des Basisstationsgetriebes. Somit kann das externe Getriebe, welches zur Bereitstellung einer für die Regeneration der Reinigungswalze erforderlichen Drehzahl geeignet ist, beispielsweise in eine Basisstation integriert sein, so dass das Reinigungsgerät selbst kein zusätzliches Getriebe und auch kein umschaltbares Getriebe mit mehreren Getriebestufen aufweisen muss. Das Reinigungsgerät kann somit kostengünstig hergestellt werden.

Die Reinigungswalze des Reinigungsgerätes kann während eines Reinigungsvorgangs mit einer ersten Drehzahl rotieren, und während eines Regenerationsvorgangs mit einer zweiten Drehzahl. Beispielsweise kann das Gerätegetriebe ein Übersetzungsverhältnis von 20:1 aufweisen, während das Basisstationsgetriebe ein Übersetzungsverhältnis von 1:20 aufweist. Bei einer Hintereinanderschaltung des Gerätegetriebes und des externen Getriebes entspricht die Drehzahl während des Regenerationsvorgangs somit der Motordrehzahl. Während des Reinigungsvorgangs entspricht die Drehzahl der Reinigungswalze hingegen einem Zwanzigstel der Motordrehzahl. Bei einer Motordrehzahl von beispielsweise 6.000 U/min beträgt die Abtriebsdrehzahl des Gerätegetriebes 300 U/min, was für die Reinigung einer Fläche vorteilhaft ist. Für den Regenerationsvorgang wird diese Abtriebsdrehzahl des Gerätegetriebes von 300 U/ min mittels des nachgeschalteten Basisstationsgetriebes wieder erhöht, nämlich mit einem Übersetzungsverhältnis von 1:20 auf eine Drehzahl von 6.000 U/min, was hier der Drehzahl des Motors entspricht. Die Leistung des Motors bleibt dabei im Wesentlichen gleich, da die Rotation der Reinigungswalze während des Reinigungsvorgangs ein hohes Drehmoment und eine niedrige Drehzahl erfordert, während die Rotation der Reinigungswalze während des Regenerationsvorgangs ein niedriges Drehmoment und eine hohe Drehzahl erfordert. Beide Vorgänge, d. h. sowohl Reinigung als auch Regeneration, können somit mit demselben Motor durchgeführt werden. Der Getriebemotor kann gemäß der Erfindung somit nur eine einzige Drehzahl aufweisen, wenngleich es auch nicht ausgeschlossen ist, dass der Motor mehrere unterschiedliche Drehzahlen aufweist.

Durch die Rotation der Reinigungswalze mit entgegen dem üblichen Reinigungsvorgang erhöhter Drehzahl kann der an der Reinigungswalze haftende Schmutz effektiv abgeschleudert werden. Vorteilhaft weist eine mit dem Reinigungsgerät verbindbare Basisstation einen die Reinigungswalze zumindest teilweise umgebenden Auffangbehälter auf, in welchem der von der rotierenden Reinigungswalze weggeschleuderte Schmutz aufgefangen wird.

Des Weiteren wird vorgeschlagen, dass zwischen der Reinigungswalze und dem Motor ein Freilauf ausgebildet ist. Der Antriebstrang des Reinigungsgerätes beinhaltet somit neben dem Motor und dem Gerätegetriebe einen Freilauf, welcher das Gerätegetriebe entweder kraftübertragend mit der Reinigungswalze verbindet oder das Gerätegetriebe von der Reinigungswalze trennt. Der Freilauf ist dabei in einer besonders einfachen Art und Weise als Rutschkupplung ausgebildet, welche in einer ersten Drehrichtung eine kraftübertragende Verbindung herstellt und in einer zweiten, entgegengesetzten Drehrichtung eine Verbindung verhindert. Dabei überbrückt eine zu dem Antriebsstrang des Reinigungsgerätes parallele Verbindung, welche das externe Getriebe aufweist, den Freilauf und die Reinigungswalze, so dass bei aktiviertem Freilauf der Motor bzw. das Gerätegetriebe des Reinigungsgerätes über das externe Getriebe mit der Reinigungswalze verbunden werden kann. Erfindungsgemäß ist somit durch einen Wechsel der Drehrichtung des Freilaufes ein Wechsel zwischen der Drehzahl des externen Getriebes und der Drehzahl des Gerätegetriebes möglich.

Es wird vorgeschlagen, dass der Freilauf ausgebildet ist, den Motor ohne Beteiligung der Geräteschnittstelle in einer ersten Drehrichtung mit der Reinigungswalze zu koppeln und in einer zweiten Drehrichtung von der Reinigungswalze zu entkoppeln. Somit dient der Motor des Reinigungsgerätes nicht nur zum Antrieb der Reinigungswalze, sondern vielmehr auch zur drehrichtungsabhängigen Verbindung der Reinigungswalze mit entweder dem Gerätegetriebe oder dem externen Getriebe, wobei durch die Wahl des Getriebes gleichzeitig auch die Drehzahl der Rotationswalze bestimmt wird.

Neben dem zuvor erläuterten Reinigungsgerät wird mit der Erfindung ebenso auch eine Basisstation für ein Reinigungsgerät vorgeschlagen, welche eine Basisstationsschnittstelle und ein Basisstationsgetriebe aufweist, wobei das Basisstationsgetriebe mittels der Basisstationsschnittstelle kraftübertragend mit einem Motor und einer Reinigungswalze eines Reinigungsgerätes verbindbar ist.

Des Weiteren wird auch ein System aus einem Reinigungsgerät und einer Basisstation vorgeschlagen, insbesondere einem zuvor beschriebenen erfindungsgemäßen Reinigungsgerät und einer zuvor beschriebenen erfindungsgemäßen Basisstation, wobei das Reinigungsgerät eine um eine Drehachse rotierbare Reinigungswalze, einen die Reinigungswalze antreibenden Motor und ein zwischen der Reinigungswalze und dem Motor angeordnetes Gerätegetriebe aufweist, wobei die Reinigungswalze mittels des Motors rotierbar ist, wobei das Reinigungsgerät eine Geräteschnittstelle aufweist, die mit einer Basisstationsschnittstelle der Basisstation zur kraftübertragenden Verbindung des Motors und der Reinigungswalze über ein Basisstationsgetriebe der Basisstation verbindbar ist. Das Reinigungsgerät und die Basisstation weisen somit korrespondierende Schnittstellen auf, über welche der Motor des Reinigungsgerätes mit dem Basisstationsgetriebe der Basisstation verbindbar ist. Dadurch entstehen die zuvor in Bezug auf das Reinigungsgerät erläuterten Vorteile.

Darüber hinaus wird vorgeschlagen, dass die Geräteschnittstelle des Reinigungsgerätes ein erstes Geräteschnittstellenelement, insbesondere ein Zahnrad, aufweist, welches mit einem ersten Basisschnittstellenelement, insbesondere einem Zahnrad des Basisstationsgetriebes, verbindbar ist, und dass die Geräteschnittstelle ein zweites Geräteschnittstellenelement, insbesondere ein Zahnrad, aufweist, welches mit einem zweiten Basisschnittstellenelement, insbesondere einem Zahnrad des Basisstationsgetriebes, verbindbar ist. Sowohl die Geräteschnittstelle als auch die Basisstationsschnittstelle weisen somit Elemente zur Verbindung mit der Basisstation bzw. dem Reinigungsgerät auf, so dass der Motor des Reinigungsgerätes im Sinne der Erfindung besonders einfach mit dem Basisstationsgetriebe verbindbar ist bzw. von diesem entkoppelbar ist.

Des Weiteren wird vorgeschlagen, dass das Reinigungsgerät zwischen dem Motor und der Reinigungswalze einen Freilauf aufweist, welcher ausgebildet ist, den Motor ohne Beteiligung der Basisstation in einer ersten Drehrichtung mit der Reinigungswalze zu koppeln und in einer zweiten Drehrichtung von der Reinigungswalze zu entkoppeln.

Des Weiteren wird vorgeschlagen, dass das Reinigungsgerät und die Basisstation im Bereich der Geräteschnittstelle und der Basisstationsschnittstelle zueinander formkorrespondierend ausgebildet sind, so dass die Schnittstellen durch eine Anordnung des Reinigungsgerätes an der Basisstation miteinander verbindbar sind. Dadurch erfolgt erfindungsgemäß bereits durch die Anordnung des Reinigungsgerätes an der Basisstation eine Ausrichtung der Schnittstellen zueinander, so dass der Nutzer das Reinigungsgerät wie üblich in die Basisstation hineinstellt, an der Basisstation aufhängt oder ähnliches. Die Basisstation kann beispielsweise auch dazu dienen, einen Akkumulator des Reinigungsgerätes aufzuladen, eine Schmutzkammer des Reinigungsgerätes zu entleeren oder ähnliches. Dabei ist vorteilhaft vorgesehen, dass das Reinigungsgerät durch einen Formschluss stets in der gleichen Stellung an der Basisstation angeordnet ist, so dass automatisch auch die für die Nutzung des Basisstationsgetriebes verwendeten Schnittstellen miteinander verbunden sind. Der Nutzer muss somit nicht separat darauf achten, dass die Geräteschnittstelle und die Basisstationsschnittstelle korrekt zueinander ausgerichtet sind.

Schließlich wird mit der Erfindung auch ein Verfahren zum Betrieb eines Reinigungsgerätes mit einer um eine Drehachse rotierbaren Reinigungswalze, einem die Reinigungswalze antreibenden Motor und einem zwischen der Reinigungswalze und dem Motor angeordneten Gerätegetriebe vorgeschlagen, wobei die Reinigungswalze während eines Reinigungsvorgangs mittels des Motors rotiert wird, wobei das Reinigungsgerät für einen Regenerationsvorgang zur Regeneration der Reinigungswalze mit einer Basisstation verbunden wird, wobei die Reinigungswalze während der Regeneration über ein mit dem Motor des Reinigungsgerätes verbundenes Basisstationsgetriebe der Basisstation angetrieben wird.

Das Reinigungsgerät kann somit zum einen während eines üblichen Reinigungsvorgangs genutzt werden, um Schmutz von einer zu reinigenden Fläche aufzunehmen. Dazu wird die Reinigungswalze mit einer relativ geringen Drehzahl, beispielsweise 300 U/min, rotiert. Während eines Regenerationsvorgangs wird die Reinigungswalze sodann von dem aufgenommenen Schmutz gereinigt. Dazu wird die Reinigungswalze mit einer gegenüber dem üblichen Reinigungsvorgang erhöhten Drehzahl rotiert, so dass der an der Reinigungswalze anhaftende Schmutz vorteilhaft in einen Auffangbehälter geschleudert wird. Die Reinigungswalze steht dann für einen erneuten Reinigungsvorgang und/oder eine Konditionierung mit Reinigungsflüssigkeit zur Verfügung. Da sich die Drehzahlen während des Reinigungsvorgangs und des Regenerationsvorgangs unterscheiden, sind unterschiedliche Getriebe in Kombination mit dem Motor des Reinigungsgerätes erforderlich. Erfindungsgemäß erfolgt die Regeneration der Reinigungswalze mittels des Basisstationsgetriebes der Basisstation, so dass das Reinigungsgerät selbst keine Veränderung in Bezug auf den Motor und/oder das Gerätegetriebe erfordert. Vielmehr wird nach dem erfindungsgemäßen Verfahren die Reinigungswalze mittels des Motors des Reinigungsgerätes und mittels des Basisstationsgetriebes angetrieben. Das Basisstationsgetriebe weist dabei vorteilhaft eine Übersetzung auf, welche bei konstanter Motorleistung des Motors des Reinigungsgerätes zu einer erhöhten Drehzahl, bei gegenüber dem Reinigungsvorgang verringertem Drehmoment führt. Beispielsweise kann die Reinigungswalze während des Reinigungsvorgangs eine Drehzahl von 300 U/min aufweisen und während des Regenerationsvorgangs eine Drehzahl von 6.000 U/min.

Es wird vorgeschlagen, dass die Reinigungswalze mittels eines zwischen dem Motor und der Reinigungswalze angeordneten drehrichtungsabhängigen Freilaufes mit dem Basisstationsgetriebe verbunden und/oder von dem Basisstationsgetriebe getrennt wird, wobei der Motor in Bezug auf eine erste Drehrichtung mit dem Basisstationsgetriebe gekoppelt wird und in Bezug auf eine zweite Drehrichtung von dem Basisstationsgetriebe entkoppelt wird. Der Freilauf schaltet somit in Abhängigkeit von der Drehrichtung des Motors des Reinigungsgerätes den Antriebsstrang für die Reinigungswalze. Bei einer ersten Drehrichtung des Motors ermöglicht der Freilauf ohne Mitwirkung der Basisstation keine kraftübertragende Verbindung zwischen der Reinigungswalze und dem Motor des Reinigungsgerätes bzw. dem Gerätegetriebe. Sofern der Motor in eine dazu entgegengesetzte, zweite Drehrichtung rotiert, stellt der Freilauf eine direkte kraftübertragende Verbindung zwischen dem Motor bzw. dem Getriebe des Reinigungsgerätes und der Reinigungswalze her, so dass ausschließlich der Antriebstrang des Reinigungsgerätes, ohne Beteiligung der Basisstation, zur Rotation der Reinigungswalze beiträgt.

### Kurze Beschreibung der Zeichnungen

Im Folgenden wird die Erfindung anhand von Ausführungsbeispielen näher erläutert. Es zeigen:
- Figur 1:: ein Reinigungsgerät und eine Basisstation in einem nicht miteinander verbundenen Zustand,
- Figur 2:: eine Schaltskizze des Reinigungsgerätes und der Basisstation gemäß Figur 1,
- Figur 3:: Das Reinigungsgerät und die Basisstation in einem miteinander verbundenen Zustand,
- Figur 4:: Eine Schaltskizze des Reinigungsgerätes und der Basisstation gemäß Figur 3.

### Beschreibung der Ausführungsformen

Figur 1 zeigt ein Reinigungsgerät 1 sowie eine Basisstation 8 in einem nicht miteinander verbundenen Zustand.

Das Reinigungsgerät 1 ist hier beispielhaft als Feuchtwischgerät ausgebildet. Dieses beinhaltet eine um eine Drehachse 2 rotierbare Reinigungswalze 3, welche einen Reinigungsbelag 16 aufweist. Der Reinigungsbelag 16 kann beispielsweise Mikrofasern aufweisen oder als Schwamm ausgebildet sein. Der Reinigungsbelag 16 ist geeignet, Schmutz von einer zu reinigenden Fläche zu lösen, aufzunehmen und/oder Schmutzwasser aufgrund des Kapillareffekts zu speichern.

Das Reinigungsgerät 1 weist des Weiteren einen Motor 4 zum Antrieb der Reinigungswalze 3 auf. Der Motor 4 ist über ein Gerätegetriebe 5 und einen drehrichtungsgebundenen Freilauf 11 mit der Reinigungswalze 3 verbunden.

Das Reinigungsgerät 1 weist darüber hinaus eine Geräteschnittstelle 6 zur Verbindung des Reinigungsgerätes 1 mit der Basisstation 8 auf. Die Geräteschnittstelle 6 verfügt dazu über ein erstes Geräteschnittstellenelement 9 und ein zweites Geräteschnittstellenelement 10.

Die Basisstation 8 weist ein Basisstationsgetriebe 7 auf, sowie eine Basisstationsschnittstelle 13 mit einem ersten Basisschnittstellenelement 14 und einem zweiten Basisschnittstellenelement 15. Die Basisstationsschnittstelle 13 und das Basisstationsgetriebe 7 stellen eine Parallelverbindung 12 bereit, welche im miteinander verbundenen Zustand des Reinigungsgerätes 1 und der Basisstation 8 geeignet ist, den Freilauf 11 des Reinigungsgerätes 1 zu überbrücken.

Figur 2 zeigt eine Schaltskizze des Reinigungsgerätes 1 und der Basisstation 8 gemäß Figur 1. Dabei ist der Antriebstrang des Reinigungsgerätes 1 vollständig von der Basisstation 8 entkoppelt. Dieser Zustand entspricht einem üblichen Reinigungsvorgang des Reinigungsgerätes 1, bei welchem die Reinigungswalze 3 genutzt wird, um eine zu reinigende Fläche von Schmutz zu befreien.

Während des Reinigungsvorgangs wird die Reinigungswalze 3 des Reinigungsgerätes 1 über die zu reinigende Fläche geführt. Dabei treibt der Motor 4 die Reinigungswalze 3 an, so dass diese um die Drehachse 2 rotiert. Der Motor 4 weist beispielsweise eine Drehzahl von 6.000 U/min auf, wobei dessen Abtriebswelle in eine erste Richtung rotiert. Die Abtriebsseite des Motors 4 ist mit dem Gerätegetriebe 5 verbunden, welches hier beispielsweise ein Übersetzungsverhältnis von 20:1 aufweist, so dass die Abtriebsdrehzahl des Gerätegetriebes 5 300 U/min beträgt. Die Abtriebsseite des Gerätegetriebes 5 ist über den Freilauf 11 mit der Reinigungswalze 3 verbunden, wobei der Freilauf 11 die Rotationsbewegung des Motors 4 auf die Reinigungswalze 3 überträgt. Der Freilauf 11 ist eine nur in eine Drehrichtung wirkende Kupplung, welche das Drehmoment des Motors 4 bei der gezeigten ersten Drehrichtung auf die Reinigungswalze 3 überträgt.

Der Motor 4 ist für einen üblichen Reinigungsvorgang ausgelegt, welcher ein hohes Drehmoment bei niedrigen Drehzahlen erfordert. Die Motorleistung kann beispielsweise 50 Watt betragen.

Die Basisstation 8 ist während des gezeigten Reinigungsvorgangs noch nicht beteiligt, d. h. dass die Geräteschnittstelle 6 noch nicht mit der Basisstationsschnittstelle 13 verbunden ist.

Figur 3 zeigt das Reinigungsgerät 1 und die Basisstation 8 in einem miteinander verbundenen Zustand. Dabei ist das Reinigungsgerät 1 in einen Teilbereich der Basisstation 8 eingesetzt. Die Geräteschnittstelle 6 ist mit der Basisstationsschnittstelle 13 verbunden, wobei das erste Geräteschnittstellenelement 9 des Reinigungsgerätes 1 mit dem ersten Basisschnittstellenelement 14 der Basisstation 8 verbunden ist und das zweite Basisschnittstellenelement 15 der Basisstation 8 mit dem zweiten Geräteschnittstellenelement 10 des Reinigungsgerätes 1. Die Geräteschnittstellenelemente 9,10 des Reinigungsgerätes 1 und die Basisschnittstellenelemente 14, 15 der Basisstation 8 sind jeweils als Zahnräder ausgebildet, welche für eine Kraftübertragung ineinandergreifen.

Die Positionierung des Reinigungsgerätes 1 an der Basisstation 8 erfolgt mittels eines Formschlusses der beiderseitigen Gehäuse. Durch den Formschluss werden gleichzeitig auch die Geräteschnittstelle 6 und die Basisstationsschnittstelle 13 in eine zueinander korrespondierende Position gebracht, in welcher sich die Geräteschnittstellenelemente 9, 10 des Reinigungsgerätes 1 und die Basisschnittstellenelemente 14,15 der Basisstation 8 automatisch miteinander verbinden. Über die Geräteschnittstelle 6 und die Basisstationsschnittstelle 13 erfolgt eine kraftübertragende Kopplung des Motors 4 des Reinigungsgerätes 1 über die Parallelverbindung 12 der Basisstation 8 mit der Reinigungswalze 3. Somit treibt der Motor 4 die Reinigungswalze 3 über das Basisstationsgetriebe 7 der Basisstation 8 an. Hierdurch ist ein Regenerationsvorgang der Reinigungswalze 3 mit großer Drehzahl möglich.

Figur 4 zeigt im Detail die Schaltskizze in Bezug auf den verbundenen Zustand von Reinigungsgerät 1 und Basisstation 8 gemäß Figur 3. Dabei sind das Reinigungsgerät 1 und die Basisstation 8 via der Geräteschnittstelle 6 und der Basisstationsschnittstelle 13 miteinander verbunden. Während des Regenerationsvorgangs rotiert der Motor 4 in eine zweite Richtung, welche der Rotationsrichtung während des Reinigungsvorgangs entgegengesetzt ist. Im Beispiel rotiert die Abtriebswelle des Motors 4 mit einer Drehzahl von 6.000 U/min. Durch das Übersetzungsverhältnis 20:1 des Gerätegetriebes 4 wird diese Drehzahl von 6.000 U/min auf eine Abtriebsdrehzahl von 300 U/min herabgesetzt. Da der Motor 4 bzw. die Abtriebswelle des Gerätegetriebes 5 während der Regeneration jedoch in die zweite Richtung rotiert, kommt es nicht zu einer Kraftübertragung zwischen dem Gerätegetriebe 5 und dem Freilauf 11. Vielmehr ist der Freilauf in dieser zweiten Drehrichtung nicht wirksam, so dass das Drehmoment des Gerätegetriebes 5 ausschließlich über die Geräteschnittstelle 6 und die Basisstationsschnittstelle 13 auf das Basisstationsgetriebe 7 der Basisstation 8 übertragen wird. Dazu ist das erste Geräteschnittstellenelement 9, hier ein erstes Zahnrad, mit dem ersten Basisschnittstellenelement 14 der Basisstation 8, hier ebenfalls einem Zahnrad, verbunden. Es kommt somit zu einer Übertragung des Drehmoments auf das Basisstationsgetriebe 7, welches hier ein Übersetzungsverhältnis von 1:20 aufweist. Dadurch wird die Drehzahl von 300 U/min auf eine Drehzahl von 6.000 U/min übersetzt. Zugleich erfolgt eine Drehrichtungsumkehr. Die Abtriebswelle des Basisstationsgetriebes 7 weist das zweite Basisschnittstellenelement 15 auf, welches mit dem zweiten Geräteschnittstellenelement 10 verbunden ist. Somit wird die Reinigungswalze 3 über die Parallelverbindung 12 der Basisstation 8 in Rotation versetzt. Im Gegensatz zu dem Reinigungsvorgang rotiert die Reinigungswalze 3 nun mit einer Drehzahl von 6.000 U/min (d.h. hier der Drehzahl des Motors 4), wodurch in dem Reinigungsbelag 16 der Reinigungswalze 3 gespeicherter Schmutz und/ oder gespeichertes Schmutzwasser optimal weggeschleudert werden kann, vorteilhaft in einen Auffangbehälter der Basisstation 8.

Für den gezeigten Regenerationsvorgang sind geringere Drehmomente notwendig als für den Reinigungsvorgang. Daher kann die höhere Drehzahl für den Regenerationsvorgang mittels des Basisstationsgetriebes 7 bei gleicher Motorleistung des Motors 4 erreicht werden. Das Basisstationsgetriebe 7 ist in der Basisstation 8 angeordnet, so dass der Bauraum des Reinigungsgerätes 1 möglichst gering bleibt. Darüber hinaus sind keine Änderungen an dem Motor 4 und dem Gerätegetriebe 5 des Reinigungsgerätes 1 notwendig, um das Abschleudern des Schmutzes/Schmutzwassers von der Reinigungswalze 3 zu erreichen.

Die Schaltung zwischen dem Antriebsstrang des Reinigungsgerätes 1 für den Reinigungsvorgang und der Parallelverbindung 12 der Basisstation 8 für den Regenerationsvorgang erfolgt mittels der Drehrichtung des Motors 4 sowie dem Freilauf 11 des Reinigungsgerätes 1, welcher so ausgelegt ist, dass bei einer ersten Drehrichtung des Motors eine direkte Kraftübertragung, d. h. ohne Nutzung der Parallelverbindung 12 der Basisstation 8, auf die Reinigungswalze 3, stattfindet, während bei einer zweiten, dazu entgegengesetzten Drehrichtung keine Kraftübertragung über den Freilauf 11 stattfindet. Vielmehr wird das Drehmoment über die Geräteschnittstelle 6 und die Basisstationsschnittstelle 13 auf die Parallelverbindung 12 der Basisstation 8 übertragen, woraufhin eine Erhöhung der Drehzahl mittels des Basisstationsgetriebes 7 stattfindet, so dass die Reinigungswalze 3 des Reinigungsgerätes 1 während des Regenerationsvorgangs mit zu dem Reinigungsvorgang erhöhter Drehzahl rotieren kann.

### Liste der Bezugszeichen

- 1: Reinigungsgerät
- 2: Drehachse
- 3: Reinigungswalze
- 4: Motor
- 5: Gerätegetriebe
- 6: Geräteschnittstelle
- 7: Basisstationsgetriebe
- 8: Basisstation
- 9: Erstes Geräteschnittstellenelement
- 10: Zweites Geräteschnittstellenelement
- 11: Freilauf
- 12: Parallelverbindung
- 13: Basisstationsschnittstelle
- 14: Erstes Basisschnittstellenelement
- 15: Zweites Basisschnittstellenelement
- 16: Reinigungsbelag

## Patentansprüche

1. Reinigungsgerät (1), insbesondere Boden- oder Überbodenreinigungsgerät, mit einer um eine Drehachse (2) rotierbaren Reinigungswalze (3), einem die Reinigungswalze (3) antreibenden Motor (4) und einem zwischen der Reinigungswalze (3) und dem Motor (4) angeordneten Gerätegetriebe (5), **dadurch gekennzeichnet, dass** das Reinigungsgerät (1) weiter eine Geräteschnittstelle (6) zur kraftübertragenden Verbindung der Reinigungswalze (3) mit dem Motor (4) über ein externes Getriebe, insbesondere ein Basisstationsgetriebe (7) einer Basisstation (8), aufweist, wobei die Geräteschnittstelle (6) ein erstes Geräteschnittstellenelement (9), insbesondere ein Zahnrad, und ein zweites Geräteschnittstellenelement (10), insbesondere ein Zahnrad, aufweist.

2. Reinigungsgerät (1) nach Anspruch 1, **dadurch gekennzeichnet, dass** zwischen der Reinigungswalze (3) und dem Motor (4) ein Freilauf (11) ausgebildet ist.

3. Reinigungsgerät (1) nach Anspruch 2, **dadurch gekennzeichnet, dass** der Freilauf (11) ausgebildet ist, den Motor (4) ohne Beteiligung der Geräteschnittstelle (6) in einer ersten Drehrichtung mit der Reinigungswalze (3) zu koppeln und in einer zweiten Drehrichtung von der Reinigungswalze (3) zu entkoppeln.

4. Basisstation (8) für ein Reinigungsgerät (1), insbesondere für ein Reinigungsgerät (1) nach einem der Ansprüche 1 bis 3, mit einer Basisstationsschnittstelle (13), **gekennzeichnet durch** ein Basisstationsgetriebe (7), wobei das Basisstationsgetriebe (7) mittels der Basisstationsschnittstelle (13) kraftübertragend mit einem Motor (4) und einer Reinigungswalze (3) eines Reinigungsgerätes (1) verbindbar ist.

5. System aus einem Reinigungsgerät (1) und einer Basisstation (8), wobei das Reinigungsgerät (1) eine um eine Drehachse (2) rotierbare Reinigungswalze (3), einen die Reinigungswalze (3) antreibenden Motor (4) und ein zwischen der Reinigungswalze (3) und dem Motor (4) angeordnetes Gerätegetriebe (5) aufweist, wobei die Reinigungswalze (3) mittels des Motors (4) rotierbar ist und eine Geräteschnittstelle (6) aufweist, welche mit einer Basisstationsschnittstelle (13) (8) verbindbar ist, **dadurch gekennzeichnet, dass** die Geräteschnittstelle zur kraftübertragenden Verbindung des Motors (4) und der Reinigungswalze (3) über ein Basisstationsgetriebe (7) der Basisstation verbindbar ist.

6. System nach Anspruch 5, **dadurch gekennzeichnet, dass** die Geräteschnittstelle (6) des Reinigungsgerätes (1) ein erstes Geräteschnittstellenelement (9), insbesondere ein Zahnrad, aufweist, welches mit einem ersten Basisschnittstellenelement (14), insbesondere einem Zahnrad des Basisstationsgetriebes (7), verbindbar ist, und dass die Geräteschnittstelle (6) ein zweites Geräteschnittstellenelement (10), insbesondere ein Zahnrad, aufweist, welches mit einem zweiten Basisschnittstellenelement (15), insbesondere einem Zahnrad des Basisstationsgetriebes (7), verbindbar ist.

7. System nach Anspruch 5 oder 6, **dadurch gekennzeichnet, dass** das Reinigungsgerät (1) zwischen dem Motor (4) und der Reinigungswalze (3) einen Freilauf (11) aufweist, welcher ausgebildet ist, den Motor (4) ohne Beteiligung der Basisstation (8) in einer ersten Drehrichtung mit der Reinigungswalze (3) zu koppeln und in einer zweiten Drehrichtung von der Reinigungswalze (3) zu entkoppeln.

8. System nach einem der Ansprüche 5 bis 7, **dadurch gekennzeichnet, dass** das Reinigungsgerät (1) und die Basisstation (8) im Bereich der Geräteschnittstelle (6) und der Basisstationsschnittstelle (13) zueinander formkorrespondierend ausgebildet sind, so dass die Schnittstellen (6,13) durch eine Anordnung des Reinigungsgerätes (1) an der Basisstation (8) miteinander verbindbar sind.

9. Verfahren zum Betrieb eines Reinigungsgerätes (1) mit einer um eine Drehachse (2) rotierbaren Reinigungswalze (3), einem die Reinigungswalze (3) antreibenden Motor (4) und einem zwischen der Reinigungswalze (3) und dem Motor (4) angeordneten Gerätegetriebe (5), wobei die Reinigungswalze (3) während eines Reinigungsvorgangs mittels des Motors (4) rotiert wird, wobei weiter das Reinigungsgerät (1) für einen Regenerationsvorgang zur Regeneration der Reinigungswalze (3) mit einer Basisstation (8) verbunden wird, **dadurch gekennzeichnet**, die Reinigungswalze (3) während der Regeneration über ein mit dem Motor (4) des Reinigungsgerätes (1) verbundenes Basisstationsgetriebe (7) der Basisstation (8) angetrieben wird.

10. Verfahren nach Anspruch 9, **dadurch gekennzeichnet, dass** die Reinigungswalze (3) mittels eines zwischen dem Motor (4) und der Reinigungswalze (3) angeordneten drehrichtungsabhängigen Freilaufes (11) mit dem Basisstationsgetriebe (7) verbunden und/ oder von dem Basisstationsgetriebe (7) getrennt wird, wobei der Motor (4) in Bezug auf eine erste Drehrichtung mit dem Basisstationsgetriebe (7) gekoppelt wird und in Bezug auf eine zweite Drehrichtung von dem Basisstationsgetriebe (7) entkoppelt wird.

## Claims

1. Cleaning device (1), in particular a floor cleaning device or above-floor cleaning device, comprising a cleaning roller (3) that is rotatable about an axis of rotation (2), a motor (4) that drives the cleaning roller (3), and a device gearing-mechanism (5) which is arranged between the cleaning roller (3) and the motor (4), **characterised in that** the cleaning device (1) also comprises a device interface (6) for connecting the cleaning roller (3) to the motor (4) in a power-transmitting manner via an external gearing mechanism, in particular a base-station gearing mechanism (7) of a base station (8), the device interface (6) comprising a first device interface element (9), in particular a gearwheel, and a second device interface element (10), in particular a gear wheel.

2. Cleaning device (1) according to claim 1, **characterised in that** there is a free-wheel (11) between the cleaning roller (3) and the motor (4).

3. Cleaning device (1) according to claim 2, **characterised in that** the free-wheel (11) is designed to couple the motor (4) to the cleaning roller (3) in a first rotational direction without involving the device interface (6) and to decouple said motor from the cleaning roller (3) in a second rotational direction.

4. Base station (8) for a cleaning device (1), in particular for a cleaning device (1) according to any of claims 1 to 3, comprising a base-station interface (13), **characterised by** a base-station gearing mechanism (7), it being possible for the base-station gearing mechanism (7) to be connected in a power-transmitting manner to a motor (4) and a cleaning roller (3) of a cleaning device (1) by means of the base-station interface (13).

5. System comprising a cleaning device (1) and a base station (8), the cleaning device (1) comprising a cleaning roller (3) that is rotatable about an axis of rotation (2), a motor (4) that drives the cleaning roller (3), and a device gearing-mechanism (5) which is arranged between the cleaning roller (3) and the motor (4), it being possible for the cleaning roller (3) to be rotated by means of the motor (4) and said cleaning roller comprising a device interface (6) which can be connected to a base-station interface (13) (8), **characterised in that** the device interface can be connected via a base-station gearing mechanism (7) of the base station in order to connect the motor (4) and the cleaning roller (3) in a power-transmitting manner.

6. System according to claim 5, **characterised in that** the device interface (6) of the cleaning device (1) comprises a first device interface element (9), in particular a gear wheel, which can be connected to a first base interface element (14), in particular a gear wheel of the base-station gearing mechanism (7), and **in that** the device interface (6) comprises a second device interface element (10), in particular a gearwheel, which can be connected to a second base interface element (15), in particular a gear wheel of the base-station gearing mechanism (7).

7. System according to either claim 5 or claim 6, **characterised in that** the cleaning device (1) comprises a free-wheel (11) between the motor (4) and the cleaning roller (3), which free-wheel is designed to couple the motor (4) to the cleaning roller (3) in a first rotational direction without involving the base station (8) and to decouple said motor from the cleaning roller (3) in a second rotational direction.

8. System according to any of claims 5 to 7, **characterised in that** the cleaning device (1) and the base station (8) are designed to have mutually corresponding shapes in the region of the device interface (6) and the base-station interface (13) such that the interfaces (6, 13) can be interconnected by arranging the cleaning device (1) on the base station (8).

9. Method for operating a cleaning device (1) comprising a cleaning roller (3) that is rotatable about an axis of rotation (2), a motor (4) that drives the cleaning roller (3), and a device gearing-mechanism (5) which is arranged between the cleaning roller (3) and the motor (4), the cleaning roller (3) being rotated by means of the motor (4) during a cleaning process, the cleaning device (1) also being connected to a base station (8) for a regeneration process for regenerating the cleaning roller (3), **characterised in that**, during the regeneration process, the cleaning roller (3) is driven by a base-station gearing mechanism (7) of the base station (8), which base-station gearing mechanism is connected to the motor (4) of the cleaning device (1).

10. Method according to claim 9, **characterised in that** the cleaning roller (3) is connected to the base-station gearing mechanism (7) and/or separated from the base-station gearing mechanism (7) by means of a free-wheel (11), which is dependent on the rotational direction and is arranged between the motor (4) and the cleaning roller (3), the motor (4), with regard to a first rotational direction, being coupled to the base-station gearing mechanism (7) and, with regard to a second rotational direction, being decoupled from the base-station gearing mechanism (7).

## Revendications

1. Appareil de nettoyage (1), en particulier appareil de nettoyage de plancher ou de dessus de plancher, comprenant un rouleau de nettoyage (3) pouvant tourner autour d'un axe de rotation (2), un moteur (4) entraînant le rouleau de nettoyage (3), et une transmission d'appareil (5) disposée entre le rouleau de nettoyage (3) et le moteur (4), **caractérisé en ce que** l'appareil de nettoyage (1) comprend en outre une interface d'appareil (6) pour relier avec transmission de force le rouleau de nettoyage (3) au moteur (4) via une transmission externe, en particulier une transmission de station de base (7) d'une station de base (8), dans lequel l'interface d'appareil (6) présente un premier élément d'interface d'appareil (9), en particulier une roue dentée, et un second élément d'interface d'appareil (10), en particulier une roue dentée.

2. Appareil de nettoyage (1) selon la revendication 1, **caractérisé en ce qu'**une roue libre (11) est formée entre le rouleau de nettoyage (3) et le moteur (4).

3. Appareil de nettoyage (1) selon la revendication 2, **caractérisé en ce que** la roue libre (11) est formée pour coupler le moteur (4) au rouleau de nettoyage (3) dans une première direction de rotation sans intervention de l'interface d'appareil (6), et pour le découpler du rouleau de nettoyage (3) dans une seconde direction de rotation.

4. Station de base (8) pour un appareil de nettoyage (1), en particulier pour un appareil de nettoyage (1) selon l'une des revendications 1 à 3, avec une interface de station de base (13), **caractérisé par** une transmission de station de base (7), dans laquelle la transmission de station de base (7) peut être reliée avec transmission de force, au moyen de l'interface de station de base (13), à un moteur (4) et un rouleau de nettoyage (3) d'un appareil de nettoyage (1).

5. Système comprenant un appareil de nettoyage (1) et une station de base (8), dans lequel l'appareil de nettoyage (1) présente un rouleau de nettoyage (3) pouvant tourner autour d'un axe de rotation (2), un moteur (4) entraînant le rouleau de nettoyage (3), et une transmission d'appareil (5) agencée entre le rouleau de nettoyage (3) et le moteur (4), dans lequel le rouleau de nettoyage (3) peut être entrainé en rotation au moyen du moteur (4) et présente une interface d'appareil (6) qui peut être reliée à une interface de station de base (13) (8), **caractérisé en ce que** l'interface d'appareil pour relier avec transmission de force le moteur (4) et le rouleau de nettoyage (3) peut être reliée par l'intermédiaire d'une transmission de station de base (7) de la station de base.

6. Système selon la revendication 5, **caractérisé en ce que** l'interface d'appareil (6) de l'appareil de nettoyage (1) comprend un premier élément d'interface d'appareil (9), en particulier une roue dentée, qui peut être relié à un premier élément d'interface de base (14), en particulier une roue dentée de la transmission de station de base (7), et **en ce que** l'interface d'appareil (6) comprend un second élément d'interface d'appareil (10), en particulier une roue dentée, qui peut être relié à un second élément d'interface de base (15), en particulier une roue dentée de la transmission de station de base (7).

7. Système selon la revendication 5 ou 6, **caractérisé en ce que** l'appareil de nettoyage (1) présente une roue libre (11) entre le moteur (4) et le rouleau de nettoyage (3), qui est formée pour coupler le moteur (4) au rouleau de nettoyage (3) dans une première direction de rotation sans intervention de la station de base (8), et pour le découpler du rouleau de nettoyage (3) dans une seconde direction de rotation.

8. Système selon l'une des revendications 5 à 7, **caractérisé en ce que** l'appareil de nettoyage (1) et la station de base (8), dans la zone de l'interface d'appareil (6) et de l'interface de station de base (13), sont formés avec correspondance de formes l'un par rapport à l'autre, de manière à ce que les interfaces (6, 13) peuvent être reliées l'une avec l'autre par une disposition de l'appareil de nettoyage (1) au niveau de la station de base (8).

9. Procédé pour faire fonctionner un appareil de nettoyage (1) avec un rouleau de nettoyage (3) pouvant tourner autour d'un axe de rotation (2), un moteur (4) entraînant le rouleau de nettoyage (3), et une transmission d'appareil (5) disposée entre le rouleau de nettoyage (3) et le moteur (4) , dans lequel le rouleau de nettoyage (3) est entrainé en rotation pendant un processus de nettoyage au moyen du moteur (4), dans lequel en outre l'appareil de nettoyage (1) est relié avec une station de base (8) pour un processus de régénération aux fins de régénération du rouleau de nettoyage (3), **caractérisé en ce que** le rouleau de nettoyage (3) est entraîné pendant la régénération par l'intermédiaire d'une transmission de station de base (7) de la station de base (8) qui est reliée au moteur (4) de l'appareil de nettoyage (1).

10. Procédé selon la revendication 9, **caractérisé en ce que** le rouleau de nettoyage (3) est relié à la transmission de station de base (7) et/ou est séparé de la transmission de station de base (7) au moyen d'une roue libre (11) dépendante de la direction de rotation qui est agencée entre le moteur (4) et le rouleau de nettoyage (3) , dans lequel le moteur (4) est couplé à la transmission de station de base (7) par rapport à une première direction de rotation, et est découplé de la transmission de station de base (7) par rapport à une seconde direction de rotation.
